# EUROPÄISCHE PATENTSCHRIFT

(11) **EP 0 932 738 B1**
(45) Veröffentlichungstag und Bekanntmachung des Hinweises auf die Patenterteilung: **12.06.2002**
(21) Anmeldenummer: 97912061.5
(22) Anmeldetag: 17.10.1997
(51) Int. Cl.: E05C 7/06

(54) **SELBSTTÄTIGER VERSCHLUSSRIEGEL**
AUTOMATIC PUSH BAR
VERROU AUTOMATIQUE

(30) Priorität: 19.10.1996 DE 29618178 U
(43) Veröffentlichungstag der Anmeldung: 04.08.1999
(73) Patentinhaber: Lauterbach, Heinrich, 90571 Schwaig (DE)
(72) Erfinder: Lauterbach, Heinrich, 90571 Schwaig (DE)
(74) Vertreter: Schuhmann, Albrecht
(86) Internationale Anmeldenummer: DE9702384
(87) Internationale Veröffentlichungsnummer: WO9817885

(56) Entgegenhaltungen:
- DE-C- 12 786
- DE-C- 44 466
- FR-A- 422 323
- FR-A- 2 504 968
- GB-A- 250 114
- GB-A- 683 245

## Beschreibung

Die Erfindung betrifft einen selbsttätigen Verschlußriegel mit den Merkmalen des Oberbegriffs des Anspruchs 1.

Ein derartiger Verschlußriegel ist aus der DE-C-12786 bekannt. Bei einem derartigen selbsttätigen Verschlußriegel für Türen oder dergleichen, insbesondere Möbeltüren, bestehend aus wenigstens einem Aufnahmeteil an einem Türflügel oder Rahmen, sowie aus wenigstens einem Schließteil an dem anderen oder einem Türflügel, weist das Schließteil eine Steuerkulisse für einen seitlich aus dem Schließteil ragenden Dorn eines vertikal in dem Schließteil verschiebbar geführten Riegels auf, wobei das Schließteil im wesentlichen bündig mit der Oberkante oder Unterkante des Türflügels ist und der Riegel in einer geöffneten Position des Türflügels die Oberkante des Schließteils nicht oder nur geringfügig überragt und in einer geschlossenen Position des Türflügels über die Oberkante in eine passende Aufnahme in einem zugehörigen Rahmenteil ragt. Das Aufnahmeteil weist eine Ausnehmung auf, mit der der Dorn des Riegels beim Schließvorgang in Eingriff bringbar ist und entlang der Kulissenführung geschoben wird und in der der Dorn bei geschlossenem Türflügel ruht.

Werden größere Möbeltüren nur an ihrer Mitte verschlossen, verziehen sie sich im Laufe der Zeit. Um Abhilfe zu schaffen, ist es üblich, wenigstens einen Türflügel, den sogenannten Standflügel, oben und unten mit dem Rahmen zu verriegeln. In neuerer Zeit wurde auch eine Zentralverriegelung mittels sogenannter Treibstangen eingeführt.

Aufgabe der vorliegenden Erfindung ist es, einen Verschlußriegel zu schaffen, mit dem auf einfache Art ein Standflügel oder ein Gehflügel im Rahmen oder ein Türflügel in einer Zarge jeweils oben und unten gesichert werden kann.

Diese Aufgabe wird mit den im Anspruchs 1 genannten Merkmalen gelöst. Fortbildungen und vorteilhafte Ausführungen der Erfindung sind in den weiteren Ansprüchen umfaßt.

Das Aufnahmeteil kann an einem Gehflügel einer zweiflügeligen Tür oder im Rahmen einer einflügeligen Tür angebracht sein.

Bei einen weiteren Ausführungsbeispiel ist der Riegel in dem Schließteil senkrecht und in die dem Rahmenteil entgegengesetzte Richtung federbeaufschlagt gelagert. Der Dorn ist horizontal zu dem Riegel ausgerichtet und das Aufnahmeteil und/oder das Schließteil weist die Form eines flachen Quaders auf, auf dessen Rückseite jeweils ein oder mehrere Vorsprünge für das verdrehsichere Eindübeln in ein Möbelteil angeordnet sind.

Ferner können as Aufnahmeteil und/oder das Schließteil an ihrer dem Rahmenteil zugewandten Seite federnd gelagerte, oben abgerundete Schnappbolzen für das lösbare Einschnappen in passende Ausnehmungen im Rahmenteil auf weisen. Die Feder für den Schnappbolzen ist bevorzügt auf einer von außen verstellbaren Exzenterscheibe gelagert, wodurch sich die Federkraft regulieren läßt.

Im folgenden wird die Erfindung anhand von Zeichnungen beispielhaft näher beschrieben. Dabei zeigen:
- Fig. 1: das Aufnahme- und das Schließteil in einer zweiflügeligen Tür in einer geschlossenen Position;
- Fig. 2: das Aufnahme- und das Schließteil in einer geöffneten Position;
- Fig. 3 - 14: das Aufnahme- und das Schließteil in Draufsicht, Vorderansicht, Rückenansicht, Seitenansichten und Druntersicht.

In Fig. 1 ist der selbsttätige Verschlußriegel in eine zweiflügelige Tür 3, 4 eingebaut. Die Tür ist geschlossen. Der Verschlußriegel besteht aus einem Aufnahmeteil 1, das bündig in der oberen rechten Ecke in dem Gehflügel 4 eingebaut ist und einem Schließteil 2, das bündig in der oberen linken Ecke des Standflügels 3 eingebaut ist. Beide Teile sind flache Quader und weitgehend baugleich.

Das Schließteil 2 besitzt einen vertikal in diesem verschiebbaren Riegel 5, der hier ausgeschoben ist und oben in eine Ausnehmung des Rahmens 10 der Tür greift. Wie aus Fig. 7 und 13 zu entnehmen, weist der zylindrische Riegel 5 ein verdicktes unteres Ende 5' auf, wobei sich auf dem so gebildeten Flansch eine Druckfeder 11 abstützt, die den Riegel 5 umgibt und ihren oberen Anschlag in einer Sacklochbohrung 12 findet. Die Druckfeder 12 ist bestrebt, den Riegel 5 nach unten bis zu einem Anschlag 2" eines mit ihm verbundenen, seitlich horizontal von ihm abstehenden, Dorns 5" an der seitlichen Gehäusewand 2' (Fig. 14) zu drücken, wobei der Riegel vollständig in der Sacklochbohrung 12 eingeschoben wird. Der Riegel 5 tritt oben durch eine Bohrung 12' an der Spitze der Sacklochbohrung 12 heraus, wenn der Dorn 5" nach oben bewegt wird.

Das Aufnahmeteil 1 besitzt eine Ausnehmung 6, mit einer Falle 6', in der der Dorn 5" in geschlossener Position, wie in Fig. 1 dargestellt, liegt. Wie in Fig. 14 dargestellt, weist die seitliche Gehäusewand 2' eine von dem Anschlag 2" schräg nach oben verlaufende Steuerkulisse 13 für den Dorn 5" auf. Wird der Gehflügel 4 in Richtung auf den Standflügel 3 in Schließstellung gebracht, so trifft der horizontal schräg auf die Ausnehmung 6 nach vorne weisende Dorn 5" mit seiner Spitze auf die rückseitige Wand 6" der Ausnehmung 6. Gegen die Kraft der Feder 11 wird der Dorn 5" entlang der Steuerkulisse 13 schräg nach oben geführt, was in einer Drehbewegung und einer axialen, nach oben gerichteten Bewegung des Riegels 5 resultiert, der in die passende Ausnehmung des Rahmenteils 10 eingreift, bis die in Fig. 1 gezeigte Schlußstellung erreicht ist. Durch Anbringen je eines Schließ- und Aufnahmeteils oben und unten wird eine einfache, selbsttätige Verriegelung des Standflügels erzielt.

Bei entsprechender Umkehrung der Elemente kann auch das Schließteil am Gehflügel und das Aufnahmeteil am Standflügel angebracht sein. Es ist auch möglich, das Aufnahmeteil in einer Türzarge anzubringen und das Schließteil dementsprechend in der Tür, so daß sich diese selbsttätig beim Schließen verriegelt.

Sowohl das Schließteil, als auch das Aufnahmeteil weisen an ihrer auf das Rahmenteil 10 gerichteten Oberseite jeweils einen federnd gelagerten Schnappbolzen 7 auf, der bei geschlossenen Türen und eine passende Ausnehmung im Rahmenteil 10 eingeschnappt ist. Wie aus Fig. 5 zu ersehen, ist der Schnappbolzen 7 in einer Sacklochbohrung 14 auf einer Druckfeder 15 gelagert und liegt mit einem Flansch 16 an einer nach innen gerichteten Schulter 17 an der Öffnung der Sacklochbohrung 14 an. Beim Einschnappen in das Rahmenteil 10 wird der Schnappbolzen 7 gegen die Federkraft nach innen gedrückt. Um diesen Vorgang zu erleichtern, ist er mit einer kugeligen Kappe 7' versehen. Da es zum Toleranzausgleich erwünscht ist, die Vorspannung der Feder 15 zu regulieren, ist diese auf einer exzentrisch geführten, aufrecht stehenden Scheibe 18 in der Sacklochbohrung 14 geführt, die mit einer in dem Aufnahmeteil 1 geführten, nach außen hervortretenden Stellscheibe 8 verbunden ist. Nach hinten ist die Exzenterscheibe 18 über einen Achsstummel 19 in dem Aufnahmeteil 1 gelagert. Je nach Stellung der Exzenterscheibe 18 ist die Vorspannung der Feder 15 größer oder kleiner.

Das Aufnahmeteil und das Schließteil werden in den Türflügeln über Bohrungen 9 verschraubt (Fig. 1 und 2), oder sie werden durch Vorsprünge 20, 21 (Fig. 3, 9 - 12) in passenden Ausnehmungen der Türflügel verdrehsicher verdübelt.

## Patentansprüche

1. Selbsttätiger Verschlußriegel für Türen oder dergleichen, insbesondere Möbeltüren, bestehend aus wenigstens einem an einem Türflügel anbringbaren Aufnahmeteil sowie aus wenigstens einem an einem weiteren Türflügel anbringbaren Schließteil,
wobei das Schließteil (2) eine Steuerkulisse (13) für einen seitlich aus dem Schließteil (2) ragenden Dorn (5") eines vertikal in dem Schließteil (2) verschiebbar geführten Riegels (5) aufweist,
wobei das Schließteil (2) derart an dem weiteren Türflügel anbringbar ist, daß es im wesentlichen bündig mit der Oberkante oder Unterkante des weiteren Türflügels (3, 4) ist, wobei der Riegel (5) in einer geöffneten Position des weiteren Türflügels (3) die Oberkante des Schließteils (2) nicht oder nur geringfügig überragt und in einer geschlossenen Position des weiteren Türflügels (3) über die Oberkante in eine passende Aufnahme in einem zugehörigen Rahmenteil (10) ragt,
und wobei das Aufnahmeteil (1) eine Ausnehmung (6) aufweist, mit der der Dorn (5") des Riegels (5) beim Schließvorgang in Eingriff bringbar ist und entlang der Kulissenführung (13) geschoben wird und in der der Dorn (5") bei geschlossenem Türflügel ruht,
**dadurch gekennzeichnet,**
**daß** die Steuerkulisse (13) des Schließteils schräg nach oben ausgerichtet ist, daß der Dorn (5'') dadurch beim Schließvorgang eine Drehbewegung vollzieht,
und **daß** der Dorn (5") im geschlossenen Zustand der Flügel (3, 4) in einer Falle (6') der Ausnehmung (6) des Aufnahmeteils (1) liegt.

2. Selbsttätiger Verschlußriegel nach Anspruch 1,
**dadurch gekennzeichnet,**
**daß** der Riegel (5) in dem Schließteil senkrecht und in die dem Rahmenteil (10) entgegengesetzte Richtung federbeaufschlagt gelagert ist.

3. Selbsttätiger Verschlußriegel nach Anspruch 1,
**dadurch gekennzeichnet,**
**daß** der Dorn (5") horizontal zu dem Riegel (2) ausgerichtet ist.

4. Selbsttätiger Verschlußriegel nach Anspruch 1,
**dadurch gekennzeichnet,**
**daß** das Aufnahmeteil (1) und/oder das Schließteil (2) die Form eines flachen Quaders aufweist, bzw. aufweisen und daß auf der Rückseite jeweils ein oder mehrere Vorsprünge (20, 21) für das verdrehsichere Eindübeln in ein Möbelteil angeordnet sind.

5. Selbsttätiger Verschlußriegel nach Anspruch 1,
**dadurch gekennzeichnet,**
**daß** das Aufnahmeteil (1) und/oder das Schließteil (2) an ihrer dem Rahmenteil (10) zugewandten Seite federnd gelagerte, oben abgerundete Schnappbolzen (7) für das lösbare Einschnappen in passende Ausnehmungen im Rahmenteil (10) aufweisen.

6. Selbsttätiger Verschlußriegel nach Anspruch 5,
**dadurch gekennzeichnet,**
**daß** die Feder (15) für den Schnappbolzen (7) auf einer von außen verstellbaren Exzenterscheibe (18) gelagert ist.

## Claims

1. Automatic locking bolt for doors or the like, in particular furniture doors, comprising at least one receiving part (1), which can be fitted on one door leaf, and at least one locking part (2), which can be fitted on a further door leaf, it being the case that the locking part (2) has a control guide (13) for a pin (5'') which projects laterally out of the locking part (2) and belongs to a bolt (5) which is guided such that it can be displaced vertically in the locking part (2), that the locking part (2) can be fitted on the further door leaf such that it is essentially flush with the top edge or bottom edge of the further door leaf (3, 4), that the bolt (5), in an open position of the further door leaf (3), only projects slightly beyond the top edge of the locking part (2), if at all, and, in a closed position of the further door leaf (3), projects beyond the top edge into a matching receiving means in an associated frame part (10), and that the receiving part (1) has a recess (6) with which the pin (5'') of the bolt (5) can be brought into engagement during the closing operation, and is pushed along the guide (13), and in which the pin (5'') rests when the door leaf is closed, **characterized in that** the control guide (13) of the locking part is oriented obliquely upwards, **in that** the pin (5") thus executes a rotary movement during the closing operation, and **in that** the pin (5''), in the closed state of the rings (3, 4), is located in a catch (6') of the recess (6) of the receiving part (1)

2. Automatic locking bolt according to Claim 1, **characterized in that** the bolt (5) is mounted vertically in the locking part such that it is forced by a spring in the direction away from the frame part (10).

3. Automatic locking bolt according to Claim 1, **characterized in that** the pin (5") is aligned horizontally in relation to the bolt (2).

4. Automatic locking bolt according to Claim 1, **characterized in that** the receiving part (1) and/or the locking part (2) are/is in the form of a flat cuboid, and **in that** arranged on the rear side in each case are one or more protrusions (20, 21) for being plugged into a furniture part in a rotationally secure manner.

5. Automatic locking bolt according to Claim 1, **characterized in that**, on the side directed towards the frame part (10), the receiving part (1) and/or the locking part (2) have resiliently mounted snap-in bolts (7) which are rounded at the top and are intended for snapping releasably into matching recesses in the frame part (10).

6. Automatic locking bolt according to Claim 5, **characterized in that** the spring (15) for the snap-in bolt (7) is mounted on an eccentric plate (18) which can be adjusted from the outside.

## Revendications

1. Pêne dormant automatique pour des portes ou analogues, en particulier des portes de meubles, composé d'au moins une pièce de réception (1) applicable sur un battant de porte ainsi que d'au moins une pièce de fermeture (2) applicable sur un autre battant de porte,
dans lequel la pièce de fermeture (2) présente une coulisse de commande (13) pour une aiguille (5"), sortant latéralement de la pièce de fermeture (2), d'un pêne dormant (5) guidé verticalement de façon coulissante dans la pièce de fermeture (2),
dans lequel la pièce de fermeture (2) est applicable sur l'autre battant de porte d'une manière telle qu'elle vienne sensiblement à fleur de l'arête supérieure ou de l'arête inférieure de l'autre battant de porte (3, 4),
dans lequel le pêne dormant (5), en position ouverte de l'autre battant de porte (3), ne dépasse pas ou seulement très peu l'arête supérieure de la pièce de fermeture (2) et, en position fermée de l'autre battant de porte (3), pénètre au-delà de l'arête supérieure dans un logement adapté dans une partie de châssis associée (10),
et dans lequel la pièce de réception (1) présente un évidement (6), avec lequel l'aiguille (5") du pêne dormant (5) peut venir en prise et est glissée le long de la coulisse de guidage (13) lors de l'opération de fermeture et dans lequel l'aiguille (5") séjourne lorsque le battant de porte est fermé,
**caractérisé en ce que**
la coulisse de commande (13) de la pièce de fermeture est orientée en oblique vers le haut, **en ce que**
l'aiguille (5") effectue de ce fait un mouvement de rotation lors de l'opération de fermeture, et **en ce que**
l'aiguille (5") est logée dans une encoche (6') de l'évidement (6) de la pièce de réception (1) lorsque le battant (3, 4) est en position fermée.

2. Pêne dormant automatique suivant la revendication 1, **caractérisé en ce que** le pêne dormant (5) est supporté verticalement dans la pièce de fermeture et est repoussé par un ressort dans la direction opposée à la partie de châssis (10).

3. Pêne dormant automatique suivant la revendication 1, **caractérisé en ce que** l'aiguille (5") est orientée horizontalement par rapport au pêne dormant (5).

4. Pêne dormant automatique suivant la revendication 1, **caractérisé en ce que** la pièce de réception (1) et/ou la pièce de fermeture (2) présente(nt) la forme d'un carré plat, et **en ce qu'**au dos de celle(s)-ci il est chaque fois prévu une ou plusieurs parties saillantes (20, 21) pour les enchâsser sans qu'elles puissent tourner dans une partie de meuble,

5. Pêne dormant automatique suivant la revendication 1, **caractérisé en ce que** la pièce de réception (1) et/ou la pièce de fermeture (2) présente(nt), dans leur côté tourné vers la partie de châssis (10), des boutons escamotables (7), arrondis vers le haut, repoussés par des ressorts, pour le blocage séparable par déclic dans des cavités adaptées dans la partie de châssis (10).

6. Pêne dormant automatique suivant la revendication 5, **caractérisé en ce que** le ressort (15) pour le bouton escamotable (7) est appuyé sur un disque excentrique (18) réglable de l'extérieur.
